# EUROPÄISCHE PATENTSCHRIFT

(11) **EP 0 314 609 B1**
(45) Veröffentlichungstag und Bekanntmachung des Hinweises auf die Patenterteilung: **26.05.1993**
(21) Anmeldenummer: 88730233.9
(22) Anmeldetag: 25.10.1988
(51) Int. Cl.: F17C 1/00, F17C 1/10, F17C 13/00

(54) **Druckbehälter zur Speicherung von Gasen hoher Reinheit**
Pressure container for gases of high purity
Réservoirs sous pression pour gaz de haute pureté

(30) Priorität: 26.10.1987 DE 3736579
(43) Veröffentlichungstag der Anmeldung: 03.05.1989
(73) Patentinhaber: MANNESMANN Aktiengesellschaft, 40027 Düsseldorf (DE)
(72) Erfinder: Lange, Ernst W., Dr. Ing., D-4020 Mettmann (DE); Scholl, Karl, Dipl.-Ing., D-4200 Oberhausen (DE); Vesperman, Dieter, Dr. Ing., D-4130 Moers 2 (DE)
(74) Vertreter: Meissner, Peter E., Dipl.-Ing.

(56) Entgegenhaltungen:
- EP-A- 0 033 139
- EP-A- 0 246 557
- DE-A- 2 444 198
- DE-A- 2 538 585
- DE-A- 2 538 585
- DE-A- 3 507 263
- DE-A- 3 610 855
- DE-B- 1 093 394
- FR-A- 2 137 976
- FR-A- 2 291 446
- FR-A- 2 317 383
- FR-B- 2 082 455
- GB-B- 1 159 972
- GB-B- 1 388 431
- US-A- 2 361 318
- US-A- 2 613 462
- US-A- 3 152 718
- US-A- 3 384 133
- US-A- 3 384 133
- US-A- 4 332 331
- C.W. WEGST: "Stahlschlüssel", Auflage 13, 1983, Seiten 260,265, VerlagStahlschlüssel Wegst GmbH, DE
- Idem

## Beschreibung

Die Erfindung betrifft einen Druckbehälter zur Speicherung und Entnahme von Edelgas-, Spezialgas oder Gasgemischen hoher Reinheit gemäß dem Gattungsbegriff des Hauptanspruches.

Für die Fertigung u. a. in der Elektronikindustrie werden Gase hoher Reinheit benötigt. Bei der Speicherung und dem Transport derartiger Gase in üblichen Stahlflaschen kommt es zu Verunreinigungen und zur Beeinträchtigung der Gemischkonstanz, die die Verwendungsmöglichkeit der Gase beeinträchtigen. Diese Bedingungen gelten insbesondere für korrosive, giftige und brennbare Gase, die z. B. bei der Halbleitertechnik benötigt werden.

Bekannt ist es, daß die Oberflächenbeschaffenheit und die Sauberkeit der Innenoberfläche des Druckbehälters auf die Reinheit und die Gemischstabilität der Gase großen Einfluß hat. Darüber hinaus ist aber auch das verwendete Material von Einfluß. Andererseits wird aus wirtschaftlichen Gründen des Transportes und der Lagerung verlangt, daß die Gase unter hohem Druck gehalten werden können. Dies erfordert auch ein hochfestes Druckbehältermaterial. Die Festigkeitsanforderungen erfüllt die bekannte Stahlflasche aus unlegiertem oder niedrig legiertem Stahl zwar bestens; sie wird nach dem stand der Technik aber dennoch nicht im Hinblick auf die Reinheits- und Korrosionsanforderung für geeignet angesehen.

Man hat bereits erkannt, daß die Gasverunreinigung um so geringer ist, je kleiner die Oberflächenrauheit der Druckbehälterinnenwand ist. Zur Erzeugung einer möglichst glatten Innenoberfläche ist in der vorbekannten DE-AS 23 64 377 vorgeschlagen worden, eine Flasche aus ferritisch-perlitischem Stahl innen galvanisch zu verzinnen oder zu verzinken. An anderer Stelle wird vorgeschlagen, die Innenoberfläche mit Quarzkugeln zu strahlen und chemisch oder mit Ultraschall zu reinigen.

Aus der DE-A-36 14 290 ist ein Druckgasbehälter aus einer austenitischen Stahllegierung bekannt, in dem ultrareine Gase gespeichert werden können. Hierzu wird als Behälterwerkstoff ein metastabiler CrNi-Stahl mit definierten Gehalten an Ti, Nb, Ni und C verwendet. Die Rohbehälter können elektrolytisch poliert sein und werden durch Aufbringen von Innendruck bei Temperaturen unterhalb der Martensitumwandlung plastisch verformt und dadurch verfestigt.

Ein weiterer Druckbehälter zur Speicherung und Entnahme von Gasen ist aus der US-A-33 84 133 bekannt. Hierbei ist ein Adapterstück für das Ventil in den Kopfteil eingeschraubt. Der die schutzkappe haltende äußere Gewindeabschnitt ist Bestandteil des Adapters, so daß die Schutzkappe beim Umfallen der Flasche leicht das empfindliche Dichtsystem des Ventilanschlusses beschädigen kann.

Aufgabe der Erfindung ist es, einen Druckbehälter mit einem Anschluß mit verbesserten Eigenschaften für die Speicherung und Entnahme von Edelgasen, Spezialgasen und Gasgemischen hoher Reinheit zu schaffen, um eine Verunreinigung und/oder eine Beeinträchtigung der Gemischkonstanz der Gase beim Lagern zu vermeiden. Der Druckbehälter sowie der Anschluß sollen überdies für Gasdrücke bis ca. 200 bar geeignet und kostengünstig herzustellen sein.

Die Lösung der Aufgabe ist ein Druckbehälter mit den kennzeichnenden Merkmalen des Hauptanspruches.

Das Material des Druckbehälters ist gegen alle in Betracht kommenden Gase und Gasgemische in hohem Maße chemisch beständig. Es hat überdies die Eigenschaft, daß es sich galvanisch hochglanzpolieren (elektrochemisches Polieren) läßt, wodurch die aktive Oberfläche eingeebnet und gegenüber dem unpolierten Zustand erheblich verkleinert wird. Dadurch wird der Absorptionseffekt der Gase auf die Behälterinnenwand sowie die Abgabe von Partikeln stark vermindert. Außerdem ist die Innenoberfläche nach dem Elektropolieren frei von mechanischen Restspannungen, die durch den Herstellungsprozeß entstanden sind, was die Sorptionsneigung des Behältermaterials vermindert.

Für die vorgesehenen Zwecke werden die Druckbehälter, insbesondere Gasflaschen, die hauptsächlich die üblichen Einheitsabmessungen haben, im Tauchverfahren poliert. Für größere Abmessungen kann vorgesehen sein, daß der Druckbehälter selbst das Gefäß zur Aufnahme des beim Elektropolieren benötigten Elektrolyten ist. Auf jeden Fall wird eine kathodische Gleichstromelektrode von ausreichender Länge in den Druckbehälter eingeführt, damit auch der Boden und das Kopfteil, sowie im Falle des mehrteilig geschweißten Druckbehälters die Schweiß- oder Lötnähte innen poliert werden. Ein derartiger Druckbehälter, insbesondere mit einem Nickelgehalt an der oberen Grenze wird für höhere Drücke in dem angegebenen Bereich ziemlich schwer und damit teuer sein, da das Material in geglühtem Zustand nur mässige Festigkeitseigenschaften besitzt. Es werden deswegen außerdem die Maßnahmen nach den Unteransprüchen vorgeschlagen. Eine der Möglichkeiten ist, mit einem reduzierten Nickelgehalt ein ferritisch-austenitisches Mischgefüge zu erzeugen, das mit geringem Molybdänzusatz die Streckgrenze des Materials um etwa den Faktor 2,5 anhebt gegenüber dem üblichen austenitischen Material.

Eine andere Maßnahme zur Gewichtsreduzierung ist im Falle des mehrteilig geschweißten Druckbehälters die zusätzliche Kaltverfestigung des zylindrischen Mantels des Druckbehälters. Dazu wird ein nahtloses oder geschweißtes Rohr bis in die Nähe des Anschlußbereiches um mindestens 10 bis 35 % in der Wanddicke abgestreckt, bevor es mit dem Kopf- und Bodenteil verschweißt wird. Im Anschlußbereich muß die ursprüngliche Wanddicke bestehen bleiben, da ein Anlassen des kaltverfestigten Bereiches durch das Verbindungsschweißen bzw. Löten die angestrebte Festigkeitserhöhung zunichte machen würde. Wegen der bei einigen Typen großen Länge des Druckbehälters im Verhältnis zu seinem Durchmesser wirkt sich das Abstrecken zum Beispiel auf 75 % der ursprünglichen Wanddicke erheblich gewichtsmindernd aus.

Eine weitere Maßnahme in Hinblick auf Gewichtseinsparung ist die Verstärkung des zylindrischen Teiles des Druckbehälters mit einer spannungslos oder unter Zug aufgebrachten von einem Kunststoff umhüllte Faserwicklung. Über diese Wicklung wird je nach Dicke und Vorspannung ein Teil der durch den Innendruck verursachten Spannung abgebaut, so daß die Wanddicke des metallischen Körpers im zylindrischen Bereich reduziert werden kann. Der Effekt der Gewichtseinsparung wird noch verstärkt, wenn der Vorschlag einer Faserwicklung mit einem kaltverfestigten zylindrischen Mantel kombiniert wird.

Der Druckbehälter kann in einer nahtlos einteiligen oder in einer mehrteilig geschweißten Ausführung hergestellt werden.

Der Vorteil der mehrteilig geschweißten Ausführung liegt darin, daß die einzelnen Teile leicht bearbeitet werden können, so daß die Innenoberflächen vor dem Elektropolieren entsprechend geglättet werden können. Alternativ ist es auch möglich, die einzelnen Teile des Druckbehälters vor dem Zusammenfügen zu elektropolieren und, falls erforderlich, nur die Nahtbereiche einer Nachbehandlung zu unterziehen. Die beim Warmumformen des Kopf- bzw. Bodenteiles einer einteiligen Flasche entstehenden, meistens kaum zu vermeidenden, kleinen Oberflächenanrisse können durch das Elektropolieren nur mit großem Aufwand und nur teilweise beseitigt werden. Der Effekt des Elektropolierens ist um so größer und der dafür erforderliche Aufwand um so geringer, je glatter die Oberfläche auf mechanischem Wege vorbereitet ist. Eine solche glatte Oberfläche ist auch über den Weg eines durch Kaltumformung hergestellten einteiligen Druckbehälters erreichbar.

Der Aufwand zur Verminderung der Rauheit, der in bezug auf die Innenoberflächen des Druckbehälters getrieben wird, muß auch den Anschluß mit einschließen, da ansonsten das Ziel einer deutlichen Partikelreduzierung für das Gesamtsystem nicht gewährleistet werden kann. Dazu ist es erforderlich, daß zum einen der Halsbereich des Druckbehälters elektropolierbar sein muß und die Verbindung des Ventils mit dem Druckbehälter zu keinem Materialabrieb führen darf. Zur Lösung dieses Problems wird für große Druckbehälter vorgeschlagen, die Bohrung im Halsbereich so groß wie möglich, d. h. gleich größer 40 mm Durchmesser zu wählen und statt des üblichen genormten kegeligen Innengewindes im Hals ein drehsicherbares Adapterstück anzuordnen, daß mit Hilfe einer Überwurfmutter mit dem Hals verbunden ist. Zwischen Adapterstück und Stirnfläche des Halses wird eine korrosionsbeständige metallische Dichtung eingesetzt. Diese Anordnung hat den Vorteil, daß durch das drehgesicherte Adapterstück die Dichtung nur auf Druck beansprucht und damit kein Abrieb erzeugt wird. Für die Drehsicherung des Adapterstückes gibt es mehrere Möglichkeiten, z. B. ein geradzahliges Mehrkantenprofil in Form von Sekanten zur Aufnahme eines Maulschlüssels oder eines entsprechenden Werkzeuges am ventilseitigen Ende des Adapterstückes anzuordnen oder zwei in axialer Richtung sich erstreckende Sacklochbohrungen vorzusehen, um einen Hakenschlüssel oder ein entsprechendes Werkzeug anzusetzen.

Die Verbindung des Adapterstückes mit dem Ventil kann in der Weise erfolgen, daß das Adapterstück mit dem Anschlußkörper des Ventils verschweißt oder gelötet wird und anschließend die gesamte Vorrichtung im Tauchverfahren elektropoliert wird. Eine Abwandlung dieser Verbindung besteht darin, den Anschlußkörper des Ventils in der Bohrung des Adapterstückes anzuordnen und an der Übergangsstelle außen und/oder innen eine Naht vorzusehen. Eine weitere Möglichkeit sieht vor, daß das Adapterstück im Bohrungsbereich mit einem genormten Innengewinde versehen wird und nach dem Aufschrauben des Anschlußkörpers des Ventils die gesamte Vorrichtung ebenfalls elektropoliert wird. Zur weiteren Absicherung kann auch eine dichtende Naht an der Übergangsstelle außen und/oder innen angebracht werden. Die Schraubverbindung ohne eine dichtende Naht hätte den Vorteil, daß das Ventil zu jeder Zeit auswechselbar ist bei Wiederverwendbarkeit des Adapterstückes. Bildet man das Adapterstück als integrale Einheit des Anschlußkörpers des Ventils aus, dann kann diese Einheit nach dem Elektropolieren direkt und ohne eine weitere Verbindungsnaht mit dem Hals des Druckbehälters verschraubt werden. Ebenso ist es möglich, das Adapterstück und den Hals als integrale Einheit auszubilden und den Ventilkörper mit einem entsprechenden Kragen am Hals festzuschrauben. Alternativ zu dem beschriebenen Ausführungsbeispiel gibt es auch die Möglichkeit, das Adapterstück direkt über eine Naht mit dem Hals des Druckbehälters zu verbinden. Bei dieser Art der Ausführung würde der Dichtring und die Überwurfmutter entfallen. Die Verbindungsmöglichkeiten des Adapterstückes mit dem Ventil entsprechen denen, wie sie bereits vorher für das andere Ausführungsbeispiel erläutert worden sind.

Die Schutzkappe wird an einem ein Außengewinde tragenden Abschnitt des Kopfteiles aufgeschraubt, wobei dieser Abschnitt integraler Teil des Kopfteiles sein kann oder als aufgeschrumpfter Ring ausgebildet ist. Durch diese Trennung der Befestigung der Schutzkappe und des Ventils wird sichergestellt, daß bei einem versehentlichen Umfallen der Flasche oder bei einer nicht beabsichtigten Schlagbeanspruchung von außen auf die Schutzkappe der Ventilanschluß nicht in Mitleidenschaft gezogen wird.

Das Material, das für die Herstellung des Adapterstückes, der Überwurfmutter und des Ventilkörpers verwendet wird, muß nicht identisch mit dem des Druckbehälters sein, mit der Ausnahme, daß daß Adapterstück integraler Bestandteil des Halses ist. Es kann im Hinblick auf eine gute Zerspanbarkeit und Formgebungsmöglichkeit entsprechend gewählt werden, muß aber die Forderungen der Korrosionsbeständigkeit und Festigkeit ebenfalls erfüllen.

Die Erfindung wird an einem schematisch dargestellten Ausführungsbeispiel näher erläutert.

Es zeigt
- Figur 1: einen Längsschnitt und eine Draufsicht durch einen mehrteilig geschweißten Druckbehälter ohne Ventil und Schutzkappe
- Figur 2: einen Längsschnitt des erfindungsgemäßen Anschlusses
- Figur 3: wie Fig. 2, jedoch mit einem angeschweißten Adapterstück

Figur 1 zeigt einen Längsschnitt (rechte Hälfte) und eine Draufsicht (linke Hälfte) eines erfindungsgemäßen Druckbehälters. Der Druckbehälter 1 ist in diesem Ausführungsbeispiel eine mehrteilige geschweißte Ausführung aus korrosionsbeständigem Edelstahl, der besonders geeignet ist zur Speicherung und Entnahme von Edel-, Spezialgasen oder Gasemischen hoher Reinheit und aus einem miteinander verschweißten Bodenteil 2, einem zylindrischen Mantel 3 und einem Kopfteil 4 mit angeformtem Hals 5 besteht. Der zylindrische Mantel 3 ist in diesem Ausführungsbeispiel ein längsnahtgeschweißtes Rohr mit einer parallel zur Behälterachse 6 verlaufenden Schweißnaht 7, es kann aber ebenso dafür ein nahtloses Rohr verwendet werden. Boden 2- und Kopfteil 4 sind über Rundschweißnähte 8, 9 mit dem zylindrischen Mantel 3 verbunden, wobei die drei Teile 2,3,4 des Druckbehälters 1 nach ihrer Formgebung einer Wärmebehandlungunterzogen worden sind, bevor sie miteinander verschweißt wurden. Die gesamte Innenoberfläche 10,11,12 des Druckbehälters 1 einschließlich des Halses 5 wird nach dem Verschweißen elektropoliert, um die Rauheit in starkem Maße zu vermindern und die noch verbliebenen Restspannungen abzubauen. Zur Durchführung des Verfahrens und im Hinblick auf die Revision bzw. für eine spätere Nachrevision ist es erforderlich, den Durchgang (hier dargestellt durch den Pfeil 13) im Hals 5 möglichst groß zu wählen und ihn konstruktiv glatt ohen störende Kanten und Vorsprünge zu gestalten. Das Elektropolieren der Innenoberflächen 10,11,12 kann auch vor dem Verschweißen erfolgen, wobei je nach Anforderung eine Nachbehandlung der Rundschweißnähte 8,9 erforderlich sein kann.

In Figur 2 wird in einem vergrößerten Maßstab im Längsschnitt der erfindungsgemäße Anschluß dargestellt. Ein Adapterstück 14, das als ein im wesentlichen zylinderförmiger Hohlkörper ausgebildet ist, ist mit Hilfe einer Überwurfmutter 15 mit dem Hals 5 des Druckbehälters 1 verbunden. Dabei stellt die linke Hälfte des Adapterstückes 14 zeichnerisch die Variante dar, daß das Adapterstück 14 mit dem Anschlußkörper 26 des Ventils 25 eine integrale Einheit bildet. Das Adapterstück 14 weist im Bereich des behälterseitigen Endes einen nach außen sich erstreckenden Kragen 16 auf, der ebenso wie der zylindrische Teil 17 von der Überwurfmutter 15 umfaßt wird. An dem Bohrungsteil 18 der Überwurfmutter 15 schließt sich ein mit einem Innengewinde versehener Teil 19 an, der mit einem ein Außengewinde 20 (Figur 1) tragenden Hals 5 verschraubt ist. In einer des Stirnfläche 21 des Halses 5 zugewandten Kragenseite des Adapterstückes 14 ist eine Ausnehmung 22 vorgesehen, in die eine korrosionsbeständige metallische Dichtung 32 angeordnet wird. Durch die Drehung der Überwurfmutter 15 wird die Dichtung 32 auf die Stirnfläche 21 gepreßt. Zur sicheren Führung des Adapterstückes 14 ist am behälterseitigen Ende ein zentrischer Absatz 23 vorgesehen, der im Durchmesser etwas kleiner ist als die Bohrung 13 des Halses 5. Damit während der Drehung der Überwurfmutter 15 keine einen Abrieb der Dichtung 32 erzeugende Drehung des Adapterstückes 14 möglich ist, ist am ventilseitigen Ende eine von der Kreisform abweichende Querschnittsform 24 vorgesehen. In diesem Ausführungsbeispiel werden in einfacher Weise zwei sich gegenüberliegende Sekanten mechanisch hergestellt, um einen Maulschlüssel oder ein vergleichbares Werkzeug aufnehmen zu können. Ebenso gut können es andere Querschnittsprofile sein, die ein Halten des Adapterstückes 14 ermöglichen. Eine andere Möglichkeit besteht darin, an diesem ventilseitigen Ende zwei in axialer Richtung sich erstreckende, einander gegenüberliegende Sacklochbohrungen anzubringen, um einen Hakenschlüssel hineinzustecken.

Bei diesem Ausführungsbeispiel wird ein Standard-Ventil 25 mit seinem ein Gewinde 33 tragenden Anschlußkörper 26 in das Adapterstück 14 hineingeschraubt. Alternativ kann das Adapterstück 14 mit dem Anschlußkörper 26 verschweißt werden und danach ohne die empfindlichen mechanischen Ventilteile (hier nicht dargestellt), elektropoliert werden. Die bekannte Schutzkappe 27 wird auf einem ein Außengewinde aufweisendes Element 28 des Kopfteiles 4 aufgeschraubt. Dieses Element 28 kann auch ein auf das Kopfteil 4 aufgeschrumpfter Ring sein (hier nicht dargestellt).

Durch diese Trennung der Befestigung der Schutzkappe 27 und des Ventils 25 wird sichergestellt, daß unerwünschte Einwirkungen auf die Schutzkappe 27 nicht auf das Ventil 25 und auf die Dichtung 32 übertragen werden können.

## Patentansprüche

1. Edelstahlflasche (1) zur Speicherung und Entnahme von Edel-, Spezialgasen oder Gasgemischen hoher Reinheit, bestehend aus einem Boden (2), einem Mantel (3) und einem Kopfteil (4), deren Innenoberflächen elektrochemisch poliert sind,
**dadurch gekennzeichnet,**
daß
a) der korrosionsbeständige Edelstahl mit Massegehalten bis zu 0,06 % Kohlenstoff, 1,5 bis 6,0 % Mangan, 0,3 bis 1,0 % Silizium, 16 bis 25 % Chrom, 4 bis 18 % Nickel, gegebenfalls bis zu 4 % Molybdän, gegebenenfalls bis zu 0,35 % N₂, gegebenenfalls bis zu 0,25 % Nb, Rest Eisen mit Verunreinigungen bis zur üblichen Untergrenze enthält und
b) der Druckbehälter (1) mehrteilig ist und der Boden (2), der Mantel (3) und das Kopfteil (4) nach der Formgebung geglüht und dann durch eine Schweiß- der Lötnaht miteinander verbunden sind und
c) der Anschluß ein mit dem Hals (5) lösbar verbundenes Adapterstück (14), an dem das Ventil (25) befestigbar ist und am übergang vom Kopfteil (4) zum Hals (5) ein ein Außengewinde (20) tragender Abschnitt (28) zur Aufnahme der Schutzkappe und der Hals (5) einen ein Außengewinde tragenden Abschnitt (34) aufweist.

2. Edelstahlflasche nach Anspruch 1,
**dadurch gekennzeichnet,**
daß der Edelstahl ferritisch-austenitisch ist und 4 - 9 % Ni und 0,5 - 3 % Mo, 0,20 - 0,35 % N₂ enthält.

3. Edelstahlflasche nach Anspruch 1,
**dadurch gekennzeichnet,**
daß für den Mantel (3) ein nahtloses oder geschweißtes Rohr verwendet wird, das bis in die Nähe des Anschlußbereiches durch Kaltverformung um mindestens 10 bis 35 % in der Wanddicke abgestreckt ist, bevor es mit dem Kopf (4) und dem Bodenteil (2) verbunden wird.

4. Edelstahlflasche nach den Ansprüchen 1 - 3,
**dadurch gekennzeichnet,**
daß der zylindrische Teil des Druckbehälters (1) eine außen aufgebrachte einlagige oder mehrlagige Faserwicklung aufweist, deren unter Zug aufgewickelte Fasern mit Kunststoff umhüllt sind.

5. Edelstahlflasche nach Anspruch 1,
**dadurch gekennzeichnet,**
daß das Adapterstück (14) drehsicherbar ausgebildet und mit dem Hals (5) durch eine ihn und den mit einen Außengewinde versehenen Abschnitt (34) des Halses (5) umfassende überwurfmutter (15), die einen Bohrungs (18)- und einen Innengewindeabschnitt (19) aufweist lösbar verbunden und auf der Stirnfläche (21) des Halses (5) eine Dichtung (32) angeordnet ist.

6. Edelstahlflasche nach Anspruch 5,
**dadurch gekennzeichnet,**
daß das Adapterstück (14) im Bereich des behälterseitigen Endes einen nach außen sich erstreckenden zylindrischen Kragen (16) und im Bereich des ventilseitigen Endes eine von der Kreisform abweichende Querschnittsform (24) aufweist.

7. Edelstahlflasche nach Anspruch 6,
**dadurch gekennzeichnet,**
daß das ventilseitige Ende des Adapterstückes (14) ein geradzahliges Mehrkantprofil (24) in Form von Sekanten zur Aufnahme eines Maulschlüssels oder eines vergleichbaren Werkzeuges aufweist.

8. Edelstahlflasche nach Anspruch 5,
**dadurch gekennzeichnet,**
daß das ventilseitige Ende des Adapterstückes (14) zwei in axialer Richtung sich erstreckende einander gegenüberstehende Sacklochbohrungen zur Aufnahme eines Hakenschlüssels aufweist.

9. Edelstahlflasche nach den Ansprüchen 5 und 6,
**dadurch gekennzeichnet,**
daß das Adapterstück (14) am behälterseitigen Ende mit einem der Bohrung (13) des Halses (5) angepassten Zentrierabsatz (23) versehen ist und im Kragen (16) des Adapterstückes (14) auf der der Stirnfläche (21) des Halses (5) zugewandten Seite eine ringförmige Ausnehmung (22) zur Aufnahme der Dichtung (32) angeordnet ist.

10. Edelstahlflasche nach den Ansprüchen 5 und 6,
**dadurch gekennzeichnet,**
daß in dar Bohrung (13) des Halses (5) ein dem Außendurchmesser des Adapterstückes (14) angepaßter Zentrierabsatz vorhanden und in diesem Zentrierabsatz eine ringförmige Ausnehmung zur Aufnahme der Dichtung (32) angeordnet ist.

11. Edelstahlflasche nach Anspruch 5,
**dadurch gekennzeichnet,**
daß die Bohrung des Adapterstückes (14) mit der des Ventilkörpers (26) fluchtet und die Verbindungsstelle eine Schweiß- oder Lötnaht aufweist.

12. Edelstahlflasche nach Anspruch 5,
**dadurch gekennzeichnet,**
daß dar Ventilkörper (26) in der Bohrung des Adapterstückes (14) angeordnet ist und die übergangsstelle Adapterstück (14)/Ventilkörper (26) außen und/oder innen eine Naht aufweist.

13. Edelstahlflasche nach Anspruch 5,
**dadurch gekennzeichnet,**
daß das Adapterstück (14) mit dem Ventilkörper (26) eine integrale Einheit bildet.

14. Edelstahlflasche nach Anspruch 5,
**dadurch gekennzeichnet,**
daß zur Aufnahme eines Ventils (26) das Adapterstück (14) im Bohrungsbereich ein Innengewinde (29) aufweist.

15. Edelstahlflasche nach Anspruch 14,
**dadurch gekennzeichnet,**
daß nach dem Einschrauben des Ventils (25) die übergangsstelle Adapterstück(14)/Ventilkörper (26) außen und/oder innen eine Dichtnaht aufweist.

16. Edelstahlflasche nach Anspruch 5,
**dadurch gekennzeichnet,**
daß die Dichtung (32) ein aus korrosionsbeständigem Material hergestellter metallischer Dichtring ist.

## Claims

1. A high-grade steel cylinder (1) for the storage and removal of noble gases, special gases or gas mixtures of high purity, consisting of a base (2), a jacket (3) and a head part (4), the inner surfaces of which are electrochemically polished,
characterised in that
a) the corrosion-resistant high-grade steel contains composition proportions of up to 0.06% carbon, 1.5% to 6.0% manganese, 0.3% to 1.0% silicon, 16% to 25% chromium, 4% to 18% nickel, possibly up to 4% molybdenum, possibly up to 0.35% N₂, possibly up to 0.25% Nb, the rest being iron with impurities up to the customary lower limit and
b) the pressure container (1) is multi-part and the base (2), the jacket (3) and the head part (4) are annealed after shaping and are then connected together by a welded or soldered seam and
c) the connection has an adapter piece (14) which is connected releasably to the neck (5) and to which the valve (25) is fastenable and at the transition from the head part (4) to the neck (5) has a portion (28) bearing an external thread (20) for the reception of the protective cap and the neck (5) has a portion (34) bearing an external thread.

2. A high-grade steel cylinder according to claim 1, characterised in that the high-grade steel is ferritic-austenitic and contains 4% to 9% Ni and 0.5% to 3% Mo, 0.20% to 0.35% N₂.

3. A high-grade steel cylinder according to claim 1, characterised in that a seamless or welded tube, which as far as into the vicinity of the connection region is reduced by cold working by at least 10% up to 35% in wall thickness before it is connected to the head (4) and the base part (2), is used for the jacket (3).

4. A high-grade steel cylinder according to claims 1 to 3, characterised in that the cylindrical part of the pressure container (1) has an externally applied single-layer or multi-layer fibre winding, its fibres wound on under tension being sheathed with plastics material.

5. A high-grade steel cylinder according to claim 1, characterised in that the adapter piece (14) is designed so as to be rotationally securable and is connected releasably to the neck (5) by a cap nut (15) which embraces it and that portion (34) of the neck (15) provided with an external thread and which has a bore portion (18) and an internal thread portion (19), and a packing (32) is arranged on the front face (21) of the neck (5).

6. A high-grade steel cylinder according to claim 5, characterised in that the adapter piece (14) in the region of the container-side end has an outwardly extending cylindrical collar (16) and in the region of the valve-side and has a cross-sectional shape (24) which differs from the circular shape.

7. A high-grade steel cylinder according to claim 6, characterised in that the valve-side and of the adapter piece (14) has an even-numbered polygonal profile (24) in the shape of secants for the reception of a jaw spanner or comparable tool.

8. A high-grade steel cylinder according to claim 5, characterised in that the valve-side end of the adapter piece (14) has two mutually opposed blind-hole bores extending in the axial direction for the reception of a hook spanner.

9. A high-grade steel cylinder according to claims 5 and 6, characterised in that the adapter piece (14) at the container-side end is provided with a centring offset (23) adapted to the bore (13) of the neck (5) and an annular recess (22) for the reception of the packing (32) is arranged in the collar (16) of the adapter piece (14) on the side facing the front face (21) of the neck (5).

10. A high-grade steel cylinder according to claims 5 and 6, characterised in that a centring offset adapted to the outside diameter of the adapter piece (14) is present in the bore (13) of the neck (5) and an annular recess for the reception of the packing (32) is arranged in this centring offset.

11. A high-grade steel cylinder according to claim 5, characterised in that the bore of the adapter piece (14) is aligned with that of the valve body (26) and the point of connection has a welded or soldered seam.

12. A high-grade steel cylinder according to claim 5, characterised in that the valve body (26) is arranged in the bore of the adapter piece (14) and the adapter piece (14)/valve body (26) transition point has a seam on the outside and/or on the inside.

13. A high-grade steel cylinder according to claim 5, characterised in that the adapter piece (14) forms an integral unit with the valve body (26).

14. A high-grade steel cylinder according to claim 5, characterised in that the adapter piece (14) in the bore region has an internal thread (29) for the reception of the valve (25).

15. A high-grade steel cylinder according to claim 14, characterised in that, after the valve (25) has been screwed in, the adapter piece (14)/valve body (26) transition point has a sealing seam on the outside and/or on the inside.

16. A high-grade steel cylinder according to claim 5, characterised in that the packing (32) is a metallic sealing ring produced from corrosion-resistant material.

## Revendications

1. Bouteille en acier spécial (1) pour le stockage et le soutirage de gaz rares et spéciaux ou de mélanges gazeux de pureté élevée, constituée d'un fond (2), d'une enveloppe (3), et d'une partie de tête (4), dont les surfaces internes sont électrochimiquement polies,
caractérisée en ce que :
a) l'acier spécial résistant à la corrosion, en teneurs massiques, contient jusqu'à 0,06 % de carbone, 1,5 à 6,0 % de manganèse, 0,3 à 1,0 % de silicium, 16 à 25 % de chrome, 4 à 18 % de nickel, le cas échéant jusqu'à 4 % de de molybdène, le cas échéant jusqu'à 0,35 % de N₂, le cas échéant jusqu'à 0,25 % de Nb, le restant étant du fer avec des impuretés jusqu'aux limites usuelles, et
b) le récipient sous pression (1) est réalisé en plusieurs parties, et le fond (2), l'enveloppe (3), et la partie de tête (4) sont recuits après le façonnage, et ensuite sont reliés les uns aux autres par une soudure ou une brasure, et
c) le raccord présente un adapteur (14) relié de façon amovible au col (5), auquel peut être fixé la soupape (25) et, à la transition de la partie de tête (4) au col (5), un tronçon (28), portant un filetage externe (20), pour recevoir le capuchon de protection, et le col (5) présente un tronçon (34) portant un filetage externe.

2. Bouteille en acier spécial selon la revendication 1,
caractérisée en ce que l'acier spécial est ferritique-austénitique, et contient 4 - 9 % de Ni et 0,5 - 3 % de Mo, 0,20 - 0,35 % de N₂.

3. Bouteille en acier spécial selon la revendication 1,
caractérisée en ce que, pour l'enveloppe (3), un tube soudé ou sans soudure est utilisé, dont l'épaisseur de paroi est diminuée d'au moins 10 à 35 % par déformation à froid jusqu'au voisinage de la zone du raccord, avant qu'il ne soit relié à la tête (4) et à la partie de fond (2).

4. Bouteille en acier spécial selon les revendications 1 à 3,
caractérisée en ce que la partie cylindrique du réservoir sous pression (1) présente un enroulement de fibres à une ou plusieurs couches disposé extérieurement, dont les fibres enroulées sous traction sont enrobées de matière synthétique.

5. Bouteille en acier spécial selon la revendication 1,
caractérisée en ce que l'adapteur (14) est réalisé en étant assuré contre une torsion et est relié de façon amovible au col (5) par un écrou d'accouplement (15) entourant celui-ci et le tronçon (34), muni d'un filetage externe, du col (5), écrou qui présente un tronçon de perçage (18) et un tronçon taraudé (19) et, sur la surface frontale (21) du col (5), est agencé un joint étanche (32).

6. Bouteille en acier spécial selon la revendication 5,
caractérisée en ce que l'adapteur (14) présente, dans la zone de l'extrémité du côté réservoir, un collet cylindrique (16) s'étendant vers l'extérieur et, dans la zone de l'extrémité du côté soupape, une section transversale (24) s'écartant de la forme circulaire.

7. Bouteille en acier spécial selon la revendication 6,
caractérisée en ce que l'extrémité du côté soupape de l'adapteur (14) présente un profil polygonal (24) d'ordre pair sous forme de sécantes pour la réception d'une clé à fourche ou d'un outil comparable.

8. Bouteille en acier spécial selon la revendication 5,
caractérisée en ce que l'extrémité du côté soupape de l'adapteur (14) présente deux trous borgnes opposés l'un à l'autre s'étendant en direction axiale pour la réception d'une clé à ergot.

9. Bouteille en acier spécial selon les revendications 5 et 6,
caractérisée en ce que l'adapteur (14), à l'extrémité du côté réservoir, est muni d'une pièce de centrage (23) adaptée au perçage (13) du col (5), et un évidement annulaire (22) pour la réception du joint étanche (32) est agencé dans le collet (16) de l'adapteur (14) sur le côté en regard de la face frontale (21) du col (5).

10. Bouteille en acier spécial selon les revendications 5 et 6,
caractérisée en ce que, dans le perçage (13) du col (5), est prévue une pièce de centrage adaptée au diamètre externe de l'adapteur (14) et, dans cette pièce de centrage, est ménagé un évidement annulaire pour la réception du joint étanche (32).

11. Bouteille en acier spécial selon la revendication 5,
caractérisée en ce que le perçage de l'adapteur (14) est à fleur de celui du corps de soupape (26), et le joint présente une soudure ou une brasure.

12. Bouteille en acier spécial selon la revendication 5,
caractérisée en ce que le corps de soupape (26) est agencé dans le perçage de l'adapteur (14), et la transition adapteur (14)/corps de soupape (26) présente, extérieurement et/ou intérieurement, un joint.

13. Bouteille en acier spécial selon la revendication 5,
caractérisée en ce que l'adapteur (14) forme, avec le corps de soupape (26), une unité intégrale.

14. Bouteille en acier spécial selon la revendication 5,
caractérisée en ce que, pour recevoir une soupape (25), l'adapteur (14) présente un filetage interne (29) dans la zone du perçage.

15. Bouteille en acier spécial selon la revendication 14,
caractérisée en ce que, après le vissage de la soupape (25), la transition adapteur (14)/corps de soupape (26) présente, extérieurement et/ou intérieurement, une soudure étanche.

16. Bouteille en acier spécial selon la revendication 5,
caractérisée en ce que le joint étanche (32) est une bague métallique fabriquée en une matière résistant à la corrosion.
